# EUROPÄISCHE PATENTANMELDUNG

(11) **EP 0 878 321 A2**
(43) Veröffentlichungstag der Anmeldung: **18.11.1998**
(21) Anmeldenummer: 98108891.7
(22) Anmeldetag: 15.05.1998
(51) Int. Cl.: B41M 5/00

(54) **Durchschreib- bzw. Trenndurchschreibsatz**

(30) Priorität: 15.05.1997 DE 19720261
(71) Anmelder: Bühler, Walter, 86399 Bobingen (DE)
(72) Erfinder: Bühler, Walter, 86399 Bobingen (DE)
(74) Vertreter: Münich, Wilhelm, Dr.

(57) **Zusammenfassung**

Beschrieben wird ein Durchschreibsatz mit
- einem selbstklebenden Etikettblatt,
- mindestens einem Durchschreibblatt,
- einer aus einer Klebeschicht und einer Anti-Haftschicht bestehenden Doppelschicht zwischen Etikettblatt und Durchschreibblatt,
der sich dadurch auszeichnet, daß die Doppelschicht lediglich in den ersten Bereichen, in denen nicht beschriftet werden soll, zwischen Etikettblatt und Durchschreibblatt vorgesehen ist, und daß das Etikettblatt und/oder das Durchschreibblatt in den zweiten Bereichen, in denen beschriftet werden soll, in einer zum Durchschreiben geeigneten Art und Weise beschichtet sind.

Beschrieben wird ferner ein Durchschreibsatz mit einem faltbaren ersten Blatt mit einem ersten durch eine Perforation oder dergleichen begrenzten Flächenbereich, in dem mithilfe einer aus einer Klebeschicht und einer Anti-Haftschicht bestehenden Doppelschicht ein zweites Blatt aufgebracht ist, wobei in dem ersten Flächenbereich in dem ersten und/oder zweiten Blatt oder auf deren/dessen noch freiliegender Seiten/Seite eine zum Durchschreiben geeignete Beschichtung vorgesehen ist, und wobei der erste Flächenbereich durch Falten entlang der Perforation auf einen übrigen Flächenbereich des ersten Blattes gebracht werden kann, um sowohl das erste Blatt im übrigen Flächenbereich als auch das erste oder zweite Blatt im ersten Flächenbereich gleichzeitig zu beschriften, und wobei das erste Blatt entlang der Perforation getrennt werden kann.

Die erfindungsgemäßen Durchschreibsätze ermöglichen sowohl die Haftung eines Etikettblattes auf einem Durchschreibblatt als auch das gleichzeitige Durchschreiben auf beiden Blättern, ohne daß ein Trennblatt oder eine silikonhaltige Haftschicht ganzflächig erforderlich sind.

## Beschreibung

Die Erfindung bezieht sich auf einen Durchschreibsatz gemäß dem Oberbegriff des Patentanspruchs 1 sowie auf den Trenndurchschreibsatz gemäß Anspruch 6.

Es sind Durchschreib- bzw. Trennsätze bekannt, die ein selbstklebendes Etikett als Deckblatt, das lediglich in bestimmten Bereichen beschriftet werden soll, sowie wenigstens ein Durchschreibblatt aufweisen, auf das die Beschriftung des Etiketts durchgeschrieben wird.

Derartige Durchschreib- bzw. Trenndurchschreibsätze werden beispielsweise zum Etikettieren von Versandstücken, für Antwortkarten und eine Vielzahl weiterer Anwendungen eingesetzt.

Bei herkömmlichen Durchschreibsätze sind Etikettblatt und Durchschreibblatt nicht gleichzeitig beschriftbar bzw. durchschreibbar, wenn nicht ein weiteres Trennblatt zwischen ihnen vorgesehen ist. Da nämlich das Etikett auf dem Durchschreibblatt - zumindest bis zur Beschriften - haften soll, ist eine Doppelschicht aus einem dehäsiven Material und einer Klebeschicht, bzw. einer Silikonschicht erforderlich. Werden zum Durchschreiben geeignete Beschichtungen zwischen diesen Blättern bzw. Schichten aufgebracht, so führen chemische Reaktionen etwa zwischen Silikonschicht und den das gleichzeitige Durchschreiben bewirkenden Schichten statt, die die Qualität der Durchschrift mindern und nur durch ein zusätzliches Trennblatt verhindert werden können. Dieses Trennblatt verhindert ein direktes Kleben des Etikettblattes auf dem Durchschreibblatt, so daß derartige Durchschreibsätze zum Anbringen auf Versandstücken oder für sonstige Zwecke, bei denen die Haftung zwischen Etikett und Durchschreibblatt wichtig ist, ungeeignet sind.

Darüberhinaus wird zumeist als der Klebeschicht benachbarte Anti-Haftschicht Silikonpapier verwendet, das nach der Verwendung entsorgt werden muß.

Es stellt sich daher die Aufgabe, einen Durchschreibsatz bereitzustellen, der sowohl die erwünschte Haftung als auch eine hochwertige Durchschrift gewährleistet und dennoch keine ganzflächige Silikonschicht oder ein ganzflächiges Trennblatt erfordert.

Erfindungsgemäße Lösungen dieser Aufgabe sind in den Ansprüchen 1 und 6 angegeben.

Bei der im Anspruch 1 angegebenen Lösung ist in den Bereichen, in denen nicht beschriftet werden soll, das Etikettblatt mit einem Kleber und das Durchschreibblatt dehäsiv beschichtet, so daß Etikett und Durchschreibblatt lösbar verklebt sind. Das selbstklebende Etikett oder das Durchschreibblatt sind in den übrigen Bereichen, in denen beschriftet werden soll, derart ausgebildet, daß ein Durchschreiben erfolgen kann. Durch diese Ausgestaltung erhält man einen verklebten Durchschreibsatz, dessen Etikett leicht zu lösen ist. Dabei ist lediglich darauf zu achten, daß die Druckfelder ausreichend Platz für die Verklebung lassen. Die dehäsive Beschichtung insbesondere aus Silikon kann in den zu beschriftenden Flächen entfallen.

Ausführungsformen werden in den Unteransprüchen 2 bis 5 beschrieben. Gemäß Anspruch 3 kann das Durchschreibblatt ein chemisch selbstreagierendes Papier sein, daß zwei verschiedene Substanzen enthält (SC = self containing), die bei Druck durch Mischung eine Färbung erzeugen.

Bei einer weiteren erfindungsgemäßen Ausgestaltung gemäß Anspruch 5 besteht das selbstklebende Etikett aus CB-Papier (coated back paper) und das Durchschreibblatt aus CF-Papier (coated front paper). Farbstoffvorläufern und Farbentwicklungsmaterial liegen hier in Form von Mikrokapseln vor.

Anspruch 6 beschreibt eine Lösung der Aufgabe, bei der die Einsparung der ganzflächigen Silikonschicht oder Trennschicht durch die Faltung eines ersten Blattes erzielt wird, das einseitig einer Perforationslinie weitere Schichten aufweist.
Solche über Perforationen trennbare Trennsätze können alternativ zu einem verklebten Durchschreibsatz verwendet werden.

Dabei kann das selbstklebende Etikett voll- oder teilflächig mit Kleber und einem Silikonpapier beschichtet sein, und lediglich in den Bereichen, in denen durchgeschrieben werden soll, Mittel aufweisen, die ein Durchschreiben ermöglichen. Insbesondere kann die Rückseite aus Silikonpapier bestehen.

Bei einer weiteren Realisierung der Erfindung besteht das selbstklebende Etikett aus Normalpapier, das vollflächig mit Kleber und Silikon-CB-Papier beschichtet ist, während das Durchschreibblatt aus CF-Papier besteht.

Das selbstklebende Etikett und das wenigstens eine Durchschreibblatt sind dann in Art eines herkömmlichen Trennsatzes miteinander verbunden.

Weitere Ausführungsbeispiele ergeben sich aus den Figuren, auf die bezüglich aller darin offenbarten Merkmale verwiesen wird.
Fig. 1 zeigt einen herkömmlichen Durchschreibsatz mit ganzflächiger Silikonschicht sowie ganzflächigem Trennblatt.
Fig. 2 zeigt ein Ausführungsbeispiel gemäß Anspruch 2,
Fig. 3 ein Ausführungsbeispiel gemäß Anspruch 3 und
Fig. 4 ein Ausführungsbeispiel gemäß Anspruch 5.
Fig. 5 enthält eine Legende für die Figuren 1 bis 4.
Fig. 6 zeigt einen erfindungsgemäßen Trennsatz gemäß Anspruch 8, dessen Anwendung in Fig. 7 dargestellt ist.
Fig 8 zeigt die Anwendung eines Trennsatzes nach Anspruch 9.
Fig. 9 zeigt ein Ausführungsbeispiel gemäß Anspruch 10.
Fig. 10 enthält eine Legende für die Figuren 5 bis 9.

Ungeachtet dieser konkreten Ausführungsbeispiele wird die Erfindung in weitestem Rahmen der Ansprüche beansprucht.

## Patentansprüche

1. Durchschreibsatz mit
- einem selbstklebenden Etikettblatt,
- mindestens einem Durchschreibblatt,
- einer aus einer Klebeschicht und einer Anti-Haftschicht bestehenden Doppelschicht zwischen Etikettblatt und Durchschreibblatt,
dadurch **gekennzeichnet**, daß die Doppelschicht lediglich in den ersten Bereichen, in denen nicht beschriftet werden soll, zwischen Etikettblatt und Durchschreibblatt vorgesehen ist,
und daß das Etikettblatt und/oder das Durchschreibblatt in den zweiten Bereichen, in denen beschriftet werden soll, in einer zum Durchschreiben geeigneten Art und Weise beschichtet sind.

2. Durchschreibsatz nach Anspruch 1,
dadurch **gekennzeichnet**, daß das Etikettblatt in den zweiten Bereichen mit Carbon beschichtet ist.

3. Durchschreibsatz nach Anspruch 1,
dadurch **gekennzeichnet**, daß das Durchschreibblatt aus SC-Papier besteht.

4. Durchschreibsatz nach einem der Ansprüche 1 bis 3,
dadurch **gekennzeichnet**, daß das Etikettblatt aus Normalpapier besteht.

5. Durchschreibsatz nach Anspruch 1,
dadurch **gekennzeichnet**, daß das Etikettblatt aus CB-Papier und das Durchschreibblatt aus CF-Papier besteht.

6. Durchschreibsatz mit einem faltbaren ersten Blatt mit einem ersten durch eine Perforation oder dergleichen begrenzten Flächenbereich, in dem mithilfe einer aus einer Klebeschicht und einer Anti-Haftschicht bestehenden Doppelschicht ein zweites Blatt aufgebracht ist,
wobei in dem ersten Flächenbereich in dem ersten und/oder zweiten Blatt oder auf deren/dessen noch freiliegender Seiten/Seite eine zum Durchschreiben geeignete Beschichtung vorgesehen ist,
und wobei der erste Flächenbereich durch Falten entlang der Perforation auf einen übrigen Flächenbereich des ersten Blattes gebracht werden kann, um sowohl das erste Blatt im übrigen Flächenbereich als auch das erste oder zweite Blatt im ersten Flächenbereich gleichzeitig zu beschriften,
und wobei das erste Blatt entlang der Perforation getrennt werden kann.

7. Durchschreibsatz nach Anspruch 6, dadurch **gekennzeichnet**, daß im ersten Flächenbereich die Haftschicht auf das erste Blatt aufgebracht ist, so daß der erste und der übrige Flächenbereich des ersten Blattes beim Falten Etikett und Durchschreibblatt bilden und das zweite Blatt nach der Beschriftung verworfen wird.

8. Durchschreibsatz nach Anspruch 6 oder 7, dadurch **gekennzeichnet**, daß das zweite Blatt auf seiner freiliegenden Seite eine Carbonschicht aufweist.

9. Durchschreibsatz nach Anspruch 6 oder 7, dadurch **gekennzeichnet**, daß das erste Blatt in demjenigen Teil des übrigen Flächenbereichs, der beim Falten mit dem ersten Flächenbereich in Berührung kommt, eine Carbonschicht aufweist.

10. Durchschreibsatz nach Anspruch 6 oder 7, dadurch **gekennzeichnet**, daß das erste Blatt aus SC-Papier besteht.

11. Durchschreibsatz nach einem der Ansprüche 1 bis 10, dadurch **gekennzeichnet**, daß die Anti-Haftschicht Silikon oder eine sonstiges dehäsives Matierial enthält.

12. Durchschreibsatz nach einem der Ansprüche 1 bis 11, dadurch **gekennzeichnet**, daß er in Art eines Blocks aufgebaut ist.

13. Durchschreibsatz nach einem der Ansprüche 1 bis 11, dadurch **gekennzeichnet**, daß er als Endlossatz ausgestaltet ist.

14. Durchschreibsatz nach einem der Ansprüche 1 bis 13, dadurch **gekennzeichnet**, daß er mit Sicherheitsmerkmalen wie beispielsweise geprägten Farben, Hologrammen, Prägedrucken oder dergleichen versehen ist.

15. Durchschreibsatz nach einem der Ansprüche 1 bis 14, dadurch **gekennzeichnet**, daß er mit Metallic-Farben, Thermofarben, UV-reflektierenden, d.h. bei Normallicht praktisch unsichtbaren Farben, Leuchtfarben, Perlmutglanz-Farben oder dergleichen aufgebrachte Muster aufweist.

16. Durchschreibsatz nach einem der Ansprüche 1 bis 15, dadurch **gekennzeichnet**, daß er Mikroschriften, Mikroornamente, rhythmische Raster, Barcodes, Numerierungen mit generierter Prüfziffer, Wasserzeichenähnliche Muster, Guilloche-Muster oder dergleichen als Druckmuster aufweist.

17. Durchschreibsatz nach einem der Ansprüche 1 bis 16, dadurch **gekennzeichnet**, daß er Papiere mit Wasserzeichen, mit sichtbaren und/oder UV-reflektierenden Fasermischungen, mit eingearbeiteten Metallfäden oder dergleichen aufweist.
